# EUROPÄISCHE PATENTSCHRIFT

(11) **EP 0 928 829 B1**
(45) Veröffentlichungstag und Bekanntmachung des Hinweises auf die Patenterteilung: **03.09.2003**
(21) Anmeldenummer: 98124398.3
(22) Anmeldetag: 23.12.1998
(51) Int. Cl.: C11D 11/00, C11D 17/00, C11D 1/62, C11D 1/66, C11D 3/43, C11D 1/835

(54) **Reinigung harter Oberflächen mit rheopexen wässrigen Reinigungsmitteln**
Cleaning of hard surfaces using rheopexic aqueous cleaning agents
Nettoyage de surfaces dures à l'aide d'agents rhéopexiques en milieu aqueux

(30) Priorität: 08.01.1998 DE 19800392
(43) Veröffentlichungstag der Anmeldung: 14.07.1999
(73) Patentinhaber: Ecolab Inc., St. Paul, MN 55102-1390 (US)
(72) Erfinder: Tyborski, Thomas, 40476 Düsseldorf (DE)
(74) Vertreter: Godemeyer, Thomas, Dr.

(56) Entgegenhaltungen:
- WO-A-94/04646
- WO-A-94/06899
- WO-A-96/24654
- WO-A-98/17774

## Beschreibung

Die Erfindung liegt auf dem Gebiet der Reinigung harter Oberflächen im industriellen, sozialen oder kommunalen Bereich, wie beispielsweise der Flächenreinigung in der Lebensmittelindustrie, in Großküchen, fleisch- und getränkeverarbeitenden Betrieben, Schwimmbädern, Lagerhallen. Sie betrifft ein Reinigungsmittel, das sich beim Vermischen mit Wasser verdicken kann und eine verdickende Lösung mit rheopexen Eigenschaften liefert, das heißt eine Lösung, deren Viskosität unter Einwirkung von mechanischer Energie (z. B. Rühren) weiter steigt, so daß sich nach manuellem Auftragen oder nach Applikation mit Sprüh- oder Schaumgeräten die Kontaktzeit mit senkrechten oder schrägen Oberflächen verlängert, wodurch die Reinigungswirkung verstärkt wird. Nach der beabsichtigten Einwirkzeit kann es mit Wasser abgespült werden.

Aus dem Stand der Technik sind zahlreiche Reinigungsmittel verschiedenster Zusammensetzung bekannt, die für die unterschiedlichsten Reinigungsaufgaben vorgeschlagen wurden. Sie sind aber, wie etwa die in der WO 94/06899 vorgeschlagenen Mittel, meist nicht speziell für die Reinigung von harten, insbesondere vertikalen Oberflächen konzipiert.

Die Entwicklung von Reinigungsmitteln für die Reinigung nicht-horizontaler glatter Oberflächen zielte in den letzten Jahren aus ökonomischen und ökologischen Gründen auf relativ niedrigviskose Reinigungsmittelkonzentrate, die bei Verdünnung auf die Anwendungskonzentration verdicken und ihre Viskosität erhöhen, da solche Konzentrate wegen niedriger Verpackungs-, Transport- und Lagerkosten deutliche Vorteile aufweisen. Viele Publikationen befassen sich dementsprechend mit der Verdickungstechnologie, beispielsweise H. Hoffmann, Progr. Colloid Polym. Sci. 84, Seite 24-35 (1991), H. Hoffmann, Progr. Colloid Sci. 83, Seite 16-28 (1990), T. Imac und S. Ikada, Coll. and Pol. Sci. 13, Seite 134 (1985). Aber auch in der Patentliteratur hat die Verdickungstechnologie ihren Niederschlag gefunden:
Aus der EP-B-265 979 (AKZO) sind Verdickungsvormischungen zur Herstellung von verdickten, wäßrigen, einphasigen Reinigungsmitteln bekannt, die aus 0,1 bis 10 Gew.% eines Tensids, das beispielsweise ein tertiäres Aminoxid sein kann, und 0,01 bis 3% Gew.-% eines organischen anionischen Sulfonats bestehen. Diese verdickten, wäßrigen Reinigungsmittel zeigen thixotropes Verhalten, das heißt, sie haben eine hohe Viskosität bei niedrigen Scherkräften. Auch aus EP-A-276 501 (AKZO) sind verdickte, wäßrige Reinigungsmittel mit thixotropem Verhalten bekannt, die ein primäres, sekundäres oder tertiäres Amin oder Diamin mit mindestens einem aus mindestens 10 C-Atomen bestehenden Kohlenwasserstoffrest sowie ein organisches Sulfonat und eine schwache Säure mit einem pK-Wert kleiner 2,0 enthalten. Die EP-A-314 232 (Unilever) offenbart ebenfalls wäßrige Mischungen, deren Viskosität sich beim Verdünnen mit Wasser erhöht und die beispielsweise ein Aminoxid, ein anionisches Tensid, in Wasser ionisierbare nichttensidische Verbindungen sowie Wasser enthalten. Auch diese verdünnten Lösungen zeigen thixotropes Verhalten, sind also leicht versprühbar und bilden wäßrige, sirup- oder gelartige Reinigungsfilme aus. Auch die EP-A-595-590 (Diversey) befaßt sich mit verdickenden Reinigungsmittelkonzentraten.

Den Lehren aller genannten Dokumente ist gemeinsam, daß das verdickende wäßrige Reinigungsmittel thixotrope Eigenschaften aufweist, also unter Einwirkung von mechanischer Energie (zum Beispiel Scherkräften) seine Viskosität verringert. Auf die zu reinigende Fläche aufgebracht, erhöht sich die Viskosität der Reinigungslösung und führt so je nach Applikationsmethode und eingesetztem Reiniger zu einem Schaum oder einem sirup- beziehungsweise gelartigen Reinigungsfilm. Da im Falle der Schaumreinigung die Viskosität beim Austritt aus einer Düse durch die hohen Scherkräfte stark verringert ist, bildet sich ein grobporiger Schaum aus, der an nicht-horizontalen Flächen nicht lange haftet und zusätzlich beim Abspülen der Oberflächen schlecht in den Abfluß wegspülbar ist, da das Spülwasser unter dem Schaum abläuft. Auf diese Weise sammeln sich erhebliche Schaummengen in den Abflußrinnen an. Bei der Verwendung von Gelreinigern führt die Ausbildung von sirup- oder gelartigen Filmen zu einer verminderten mechanischen Einwirkung auf die verschmutzten Flächen, da solche Filme stark haften und nicht mehr signifikant nach unten ablaufen. Zusätzlich stellt sich hier das Problem, daß zum Abspülen des stark haftenden Reinigungsmittelfilms große Mengen Wasser benötigt werden, um den Reiniger rückstandsfrei von den Oberflächen zu entfernen.

Der vorliegenden Erfindung liegt die Aufgabe zugrunde, ein neues Verfahren zur Reinigung harter Oberflächen zu entwickeln, das frei von den genannten Nachteilen ist. Für dieses Reinigungsverfahren soll weiterhin ein neues niedrigviskoses Reinigungskonzentrat zur Verfügung gestellt werden, dessen Viskosität sich beim Verdünnen mit Wasser vorzugsweise erhöht, wobei die entstandene Lösung rheopexes Verhalten zeigt, das heißt, daß ihre Viskosität unter Einwirkung von mechanischer Energie (zum Beispiel Scherkräften) weiter ansteigt. Unter Reinigungslösung wird hierbei die mit Wasser auf die Anwendungskonzentration verdünnte Lösung verstanden, während mit Reinigungsmittelkonzentrat die unverdünnte, dünnflüssige Lösung vor der Verdünnung mit Wasser gemeint ist.

Die Erfindung betrifft ein Verfahren zur Reinigung harter Oberflächen, bei dem auf diese Oberflächen eine wäßrige alkalische Reinigungslösung aufgebracht und nach ausreichender Einwirkungszeit wieder mit Wasser abgespült wird, wobei die alkalische Reinigungslösung rheopexes Viskositätsverhalten aufweist und folgende Bestandteile enthält:
a) mindestens eine quartäre Ammoniumverbindung der allgemeinen Formel I in der die einzelnen Teile unabhängig voneinander folgende Bedeutung haben:
   - R¹ =: Alkyl-, Alkenyl- oder Arylgruppe mit 1 bis 6 C-Atomen
   - R², R³, R⁴ =: Alkylengruppe mit jeweils 2 bis 4 C-Atomen
   - R⁵, R⁶, R⁷ =: Wasserstoff oder aliphatische oder aromatische Acylgruppe mit 6 bis 20 C-Atomen, wobei höchstens 2 der Reste R⁵ bis R⁷ Wasserstoff sein können,
   - Y° =: anorganisches oder organisches Anion
b) mindestens eine wasserlösliche alkalische Substanz aus der Gruppe Alkalihydroxide und Alkanolamine,
c) mindestens ein Alkylpolyglykosid der allgemeinen Formel II

   R⁸(-O-R⁹)_{y}(-O-Z)ₓ (II)

   mit folgender Bedeutung der einzelnen Teile:
   - R⁸ =: Alkyl-, Alkenyl-, Hydroxyalkyl- oder Arylgruppe mit 6 bis 30 C-Atomen
   - R⁹ =: Alkylengruppe mit 2 bis 4 C-Atomen
   - -O-Z =: von einem reduzierenden Zucker mit 5 bis 6 C-Atomen abgeleiteter Glykosylrest
   - x =: Wert zwischen 1 und 10
   - y =: Wert zwischen 0 und 12
d) mindestens einen Lösungsvermittler aus der Gruppe wasserlösliche Alkohole und Glykolether.

Die Vorteile des erfindungsmäßigen Verfahrens bestehen darin, daß das Aufbringen der rheopexen Reinigungslösung durch die Einwirkung von mechanischer Energie bei der Applikation zu einem stabilen Schaum oder Film führt, der sich langsam verflüssigt. Hierdurch wird.einerseits die Einwirkzeit auf die zu reinigenden Flächen gegenüber einem grobporigen Schaum erhöht, andererseits tritt beim Ablaufen zusätzlich eine mechanische Reinigungswirkung auf, die die bekannten filmbildenden Reiniger nicht aufweisen. Der Zeitpunkt, bei dem sich Schaum oder Film verflüssigen, kann durch die Auswahl der Komponenten a), b), c) und d) selbst und von deren Konzentrationen in weiten Grenzen gesteuert werden, so daß sich die Einwirkzeit auf der Oberfläche sehr gut beeinflussen läßt.

In einer bevorzugten Ausführungsform der Erfindung wird die Reinigungslösung in einer Mischdüse mit Luft vermischt und als dünner Schaumfilm auf die zu reinigenden Flächen aufgebracht. Das Mischungsverhältnis in der Düse liegt hierbei vorzugsweise bei 1 Volumenanteil Lösung zu etwa 5 bis etwa 10, insbesondere etwa 7 bis etwa 9 Volumenanteilen Luft. Durch die hohe Viskosität, die bei der mechanischen Applikation der verdickten wäßrigen Lösung unter der Einwirkung der Scherkräfte noch steigt, bildet sich ein feinporiger Schaum, der nicht so schnell zusammenläuft wie herkömmliche gröbere Schäume. Durch das langsame Abfließen des Schaumes von der Fläche werden verschmutzte Stellen mit nachlaufender frischer Reinigungslösung benetzt, wobei zusätzlich zu der mechanischen Einwirkung die hohe Reinigungskraft der frischen Reinigungslösung auf den Schmutz einwirkt. Nach einer Einwirkzeit, die je nach Konzentration der verdickten wäßrigen Lösung vorzugsweise zwischen etwa 1 und etwa 60 Minuten, insbesondere zwischen etwa 5 und etwa 30 Minuten beträgt, kann die gereinigte Fläche abgespült werden. Das Abspülen der Reinigungslösung kann dann mit kaltem Wasser erfolgen, wobei der äußerst feinporige Schaum mit dem Spülwasser leicht abläuft, ohne in den Abwasserrinnen unterspült zu werden. Ein bei Verfahren des Standes der Technik erforderliches Abspülen der Flächen mit heißem Wasser kann durchgeführt werden, ist aber nicht notwendig, da sich die Reinigungslösung leicht und rückstandsfrei auch schon mit geringem Einsatz von Kaltwasser entfernen läßt. Durch die Kombination von Verweilzeit an der Fläche und mechanischer Einwirkung auf den Schmutz kann auch eine Vorreinigung der Flächen gänzlich entfallen.

Als weiterer Vorteil ist unter ökologischen Gesichtspunkten zu erwähnen, daß im erfindungsgemäßen Verfahren ein biologisch sehr gut abbaubarer Reiniger verwendet wird. Die in der erfindungsgemäß verwendeten Zusammensetzung enthaltenen Einzelkomponenten sind als Bestandteile von Reinigern und Reinigerkonzentraten zwar bekannt, doch ist der Einsatz von Komponente a) (Esterquat) als eine der Hauptkomponenten in verdickenden Reinigungsmitteln bisher nicht gelehrt worden. Besonders geeignete quartäre Ammoniumsalze der Formel I sind gesättigte oder ungesättigte quartäre Ammoniumsalze, die aus der Veresterung von Trialkanolamin, vorzugsweise Triethanolamin, mit Fettsäuren und nachfolgende Quaternierung mit geeigneten Alkylierungsmitteln entstehen. Als Fettsäuren seien insbesondere solche mit 12 bis 18 C-Atomen, beispielsweise Laurinsäure, Myristinsäure, Palmitinsäure, Ölsäure oder Stearinsäure genannt, wobei bevorzugt die technisch anfallenden Gemische der Fettsäuren beispielsweise die von Kokos-, Palmkern-, Raps- oder Talgfett abgeleiteten Säuregemische verwendet werden. Pro Molekül enthalten diese sogenannten Esterquats im Mittel 1 bis 3 Estergruppen, wobei vorzugsweise im Mittel wenigstens 2 Estergruppen enthalten sind. Als Gegenionen enthalten die Esterquats vorzugsweise Halogenid, insbesondere Chlorid, Sulfat, Methylsulfat, Methylphosphat und Alkyl- oder Arylsulfonat.

Als alkalische Komponente b) werden aus technischen Gesichtspunkten bevorzugt Stoffe aus der Gruppe der Alkalihydroxide und Alkanolamine, insbesondere Mono-, Di- und Triethanolamin eingesetzt. Natrium- und/oder Kaliumhydroxid werden besonders bevorzugt. Die Alkalien dienen dazu, der verdünnten Reinigungslösung einen alkalischen pH-Wert zu geben, der vorzugsweise im Bereich von etwa 9,5 bis etwa 14, insbesondere im Bereich von etwa 10,5 bis etwa 13 liegt.

Alkylpolyglykoside (c) stellen eine neuere nichtionische Tensidklasse dar, deren Alkylgruppe von aus nativen Fetten, Ölen oder petrochemisch hergestellten Alkoholen und deren Zuckerreste aus reduzierenden Zuckern mit 5 oder 6 C-Atomen stammen. Die Alkylpolyglykoside stellen Veretherungsprodukte dieser langkettigen Alkoholen fettchemischen oder petrochemischen Ursprungs der Zusammensetzung R⁸-OH mit Mono- oder Oligosacchariden dar, wobei die Zuckerreste zusätzlich alkoxyliert sein können. Man erhält hierdurch Alkylpolyglykoside der allgemeinen Formel (II), die beispielsweise in der WO86/05199 näher beschrieben sind. Technische Alkylpolyglykoside sind in der Regel keine molekular einheitlichen Produkte, sondern stellen Alkylether von Gemischen aus Mono- und unterschiedlichen Oligosacchariden dar. Im Rahmen der vorliegenden Erfindung werden solche Alkylpolyglykoside, kurz auch als APG bezeichnet, bevorzugt, die auf den nichtethoxylierten Zuckern beruhen, bei denen also y in der allgemeinen Formel (II) = 0 bedeutet. Der Saccharidanteil (-O-Z)ₓ besteht vorzugsweise aus Glucoseinheiten, wobei n insbesondere Werte von 1 bis etwa 5 aufweist. Der Alkylrest R⁸ steht vorzugsweise für einen gesättigten oder ungesättigten Alkylrest mit 8 bis 16 C-Atomen, insbesondere mit 8 bis 10 C-Atomen oder Gemischen hiervon, wenn zur Herstellung der Alkylpolyglykoside Alkoholgemische verwendet wurden.

Als Lösungsvermittler (Komponente d) kommen allgemein ein- oder mehrwertige Alkohole oder Glykolether in Betracht, sofern sie im angegebenen Konzentrationsbereich mit Wasser mischbar sind. Vorzugsweise werden der oder die Lösungsvermittler ausgewählt aus Ethanol, n- oder i-Propanol, Butanolen, Glykol, Propan- oder Butandiol, Glycerin, Diglykol, Propyl- oder Butyldiglykol, Ethylenglykolmonomethylether, Ethylenglykolmonoethylether, Ethylenglykolmonopropylether, Ethylenglykolmono-n-butylether, Diethylenglykolmonomethylether, Diethylenglykolmonoethylether, Propylenglykolmonomethyl-, ethyl- oder propylether, Dipropylenglykolmonomethyl- oder ethylether, Methoxy-, Ethoxy-, oder Butoxytriglykol, sowie Mischungen dieser Lösungsmittel.

Vorzugsweise wählt man die Konzentration der erfindungswesentlichen Komponenten derart, daß das Gewichtsverhältnis der Komponenten a) zu b) zu c) zu d) im Bereich 5: (3 bis 6): (1 bis 5): (1 bis 10) liegt.

Die im erfindungsgemäßen Verfahren verwendete Reinigungslösung kann unmittelbar aus den einzelnen Komponenten a), b), c) und d) und gegebenenfalls weiteren Hilfs- und Zusatzstoffen durch Auflösen in Wasser hergestellt werden. Vorzugsweise werden aber mehrere, insbesondere alle Inhaltsstoffe der wäßrigen Reinigungslösung zunächst zu einem Konzentrat aufbereitet, das diese Inhaltsstoffe bereits im richtigen Mengenverhältnis enthält und aus dem die anwendungsfertige Reinigungslösung durch einfaches Verdünnen mit Wasser, vorzugsweise im Gewichtsverhältnis von etwa 1 : 200 bis etwa 1 : 5, insbesondere von etwa 1 : 50 bis etwa 1 : 5 hergestellt wird. Konzentrate, die bereits alle notwendigen Komponente der Reinigungslösung enthalten, haben überraschenderweise im allgemeinen eine niedrige Viskosität, so daß sei leicht pumpbar sind. Beim Verdünnen mit Wasser auf Gebrauchskonzentration steigt dann die Viskosität auf das gewünschte Maß an, und es wird auf diese Weise, zusammen mit dem rheopexen Verhalten der verdünnten Reinigungslösungen das vorteilhafte Ablaufverhalten an vertikalen Flächen erreicht.

Vorzugsweise enthält ein wäßriges Reinigerkonzentrat für das erfindungsgemäße Verfahren
etwa 0,5 bis etwa 10 Gew.-%, vorzugsweise etwa 1 bis etwa 5 Gew.-% der Komponente a),
etwa 5 bis etwa 40 Gew.-%, vorzugsweise etwa 10 bis etwa 20 Gew.-% der Komponente b),
etwa 0,1 bis etwa 10 Gew.-%, vorzugsweise etwa 1 bis etwa 5 Gew.-% der Komponente c) und
etwa 5 bis etwa 20 Gew.-%, vorzugsweise etwa 5 bis etwa 15 Gew.-% der Komponente d).

Reinigungsmittelkonzentrate dieser Zusammensetzung sind ein weiterer Gegenstand dieser Erfindung.

In einer besonderen Ausführungsform kann das erfindungsgemäße Reinigungsmittelkonzentrat als weitere Komponente nichttensidische organische Sulfonate, Sulfate und Phosphate enthalten. Sie dienen zur Erniedrigung der Viskosität der Reinigungsmittelkonzentrate, ohne die bei der Verdünnung mit Wasser auftretende Viskositätserhöhung oder das rheopexe Verhalten der Lösung zu beeinträchtigen. Als organische Sulfonate können alle sulfonierten Kohlenwasserstoffverbindungen eingesetzt werden. Die Sulfonate, Sulfate und Phosphate liegenden vorzugsweise als Natriumsalze vor. Beispiele geeigneter Verbindungen sind Natriumcumolsulfonat, Natriumtoluolsulfonat, Natriumoctylsulfonat, Natriumoctylsulfat, Natriumlauryletherphosphat und Tris(oligooxyethyl)alkylammoniumphosphat. Die Menge dieser Verbindungen liegt in den Konzentraten vorzugsweise nicht über etwa 5 Gew.-%, vorzugsweise zwischen etwa 0,1 Gew.-% und etwa 2 Gew.-%.

Je nach beabsichtigtem Anwendungszweck kann die erfindungsgemäß verwendete Reinigungslösung bzw. das Reinigerkonzentrat weitere Komponenten enthalten, beispielsweise zusätzliche Alkalien, Chelatkomplexbildner, Buildersubstanzen, weitere anionische und/oder nichtionische oder kationische Tenside, Konservierungsmittel, Sequestrierungsmittel, Oxidations- (Bleich)mittel, Farbstoffe und/oder Parfüme, sofern dadurch die vorteilhaften Eigenschaften nicht gestört werden.

Als zusätzliche Alkalien kommen beispielsweise Natrium- und Kaliumcarbonat sowie Natrium- und Kaliumsilikate in Betracht. Geeignete Chelatkomplexbildner sind Nitrilotriessigsäure (NTA), Ethylendiamintetraessigsäure (EDTA), sowie anionische Polyelektrolyte, wie Polyacrylate, Polymaleate und Polysulfonate. Weiterhin sind niedermolekulare Hydroxycarbonsäuren, wie Citronensäure, Weinsäure, Äpfelsäure oder Gluconsäure geeignet. Geeignete Komplexbildner können weiterhin ausgewählt sein aus Organophosphonaten wie beispielsweise 1-Hydroxyethan-1,1-diphosphonsäure (HEDP), Aminotri(methylenphosphonsäure) (ATMP), Diethylentriaminpenta(methylenphosphonsäure) sowie 2-Phosphonobutan-1,2,4-tricarbonsäure (PBS-AM). Vorzugsweise werden die Chelatkomplexbildner als Alkalisalze, insbesondere Natriumsalze eingesetzt.

Die vorstehend genannten Komplexbildner, insbesondere die Polycarboxylate, können auch wegen ihrer Buildereigenschaften eingesetzt werden. Builder stellen neben den Tensiden wichtige Komponenten in Wasch- und Reinigungsmitteln dar, vergleiche beispielsweise Ullmann's Encyclopedia of Industrial Chemistry, 5. Auflage, Band A8 (1987), Seiten 350 bis 357. Sie haben unter anderem die Aufgaben der Alkalisierung des Reinigungsmittels, des Bindens von Wasserhärte und der Schmutzdispergierung. Bekannte und im Rahmen der vorliegenden Erfindung verwendbare Builder sind monomere oder oligomere Phosphate wie beispielsweise Monophosphate, Pyrophosphate, Triphosphate und cyclische oder polymere Metaphosphate. Weitere Gruppen anorganischer Buildersubstanzen umfassen Carbonate, Hydrogencarbonate, Borate und Silicate, vorzugsweise solche mit einem Molverhältnis SiO₂ : M₂O (M = Alkalimetall) im Bereich von 0,5 bis etwa 4, insbesondere von etwa 1,0 bis etwa 2,4. Organische Buildersubstanzen können vorzugsweise ausgewählt werden aus den Polymeren und Copolymeren von Acrylsäure, α-Hydroxyacrylaten, Maleinsäure und Allylalkohol. Weiterhin sind Poly(tetramethylen-1,2-dicarboxylate) und Poly(4-methoxytetramethylen-1,2-dicarboxylate) einsetzbar. Die genannten anorganischen und organischen Builder werden in Form ihrer wasserlöslichen Salze, insbesondere ihrer Natrium- und/oder Kaliumsalze eingesetzt.

Als weitere anionische oder nichtionische Tenside, die im Rahmen der erfindungsgemäßen Reinigungsmittelkonzentrate zusätzlich verwendet werden können, sind beispielsweise zu nennen: Alkylsulfonate und -sulfate sowie Alkylbenzolsulfonate fettchemischen oder petrochemischen Ursprungs sowie Alkoxylierungsprodukte von langkettigen Alkoholen, insbesondere Fettalkoholen, oder Fettaminen. Dabei können die Alkoxylate mit Alkylgruppen, beispielsweise mit Butylgruppen, endgruppenverschlossen sein und als Fettalkohol- oder Fettaminpolyglykolether vorliegen. Hierdurch läßt sich das Schaumverhalten der erfindungsgemäßen Reiniger beeinflussen. Anionische Tenside können die Reinigungseigenschaften und die Stabilität der Konzentrate erhöhen und die Ausbildung der Verdickung unterstützen.

Auch Oxidationsmittel können dem erfindungsgemäß verwendeten Mittel zugesetzt werden, um oxidativ bleichbaren Schmutz besser entfernen zu können und/oder die zu reinigenden Flächen gleichzeitig von Keimen zu befreien. Vorzugsweise wird das Oxidationsmittel aber nicht im Reinigungsmittelkonzentrat eingesetzt, sondem über das zur Verdünnung verwendete Wasser eingebracht, das beispielsweise H₂O₂ enthalten kann.

Das erfindungsgemäße Verfahren eignet sich hervorragend zum Reinigen von harten Oberflächen, beispielsweise unlackierten oder emaillierten Metalloberflächen oder Oberflächen aus Kunststoffen oder Keramik, zum Beispiel Fliesen. Das Reinigungsverfahren ist insbesondere zur Reinigung großer Flächen konzipiert, wie sie beispielsweise in der Nahrungsmittel- und Getränkeindustrie, in Großküchen, Lagerhallen, Schlachthöfen, Schwimmbädern oder ähnlichen Einrichtungen angetroffen werden. Zur Anwendung wird das erfindungsgemäße Reinigungsmittelkonzentrat mit Wasser vorzugsweise um einen Faktor zwischen etwa 5 und etwa 200 verdünnt, das heißt, das Konzentrat wird vorzugsweise in einer Anwendungskonzentration im Bereich von etwa 0,5 bis etwa 20 Gew.-% eingesetzt. Bei dieser Verdünnung mit Wasser erhöht sich die Viskosität des Reinigungsmittels vorzugsweise mindestens um etwa den Faktor 2, insbesondere um etwa den Faktor 5 bis mehr als 10. Hierdurch wird erreicht, daß das Mittel als Konzentrat zwar leicht pumpbar ist, bei der Verdünnung auf die Anwendungskonzentration jedoch seine Viskosität erhöht wird und somit auf den zu reinigenden Flächen länger haftet. Durch das rheopexe Verhalten der verdünnten Lösung wird die Viskosität bei der Applikation weiter erhöht und die Flächenhaftung zunächst noch verstärkt, wobei das Reinigungsmittel nach kurzer Zeit abzulaufen beginnt und den Schmutz mitnimmt.

Das Vermischen des Konzentrats mit Wasser erfolgt vorzugsweise unter Verwendung einer Mischdüse, mit welcher das Reinigungsmittel dem Wasser, das gegebenenfalls Wasserstoffperoxid oder ein anderes Oxidationsmittel enthalten kann, im erwünschten Mengenverhältnis zugeführt wird. Das im Gerät mit Wasser vermischte Reinigungsmittel wird auf die zu reinigenden Flächen aufgesprüht oder durch zusätzliche Luftzufuhr, vorzugsweise im Volumenverhältnis 1:7 bis 1:9, in der Mischdüse aufgeschäumt. Während des Auftragens tritt die erwünschte Viskositätserhöhung ein. Nach Ende der Einwirkzeit, die vorzugsweise zwischen etwa 1 und etwa 60, vorzugsweise zwischen etwa 5 und etwa 30 Minuten beträgt, kann das Reinigungsmittel von den Flächen mit Wasser abgespült werden.

In einem bevorzugten Verfahren wird das Konzentrat kontinuierlich mit Wasser verdünnt und unmittelbar anschließend der entstandene Strom der verdünnten Reinigungslösung unter Zuführung von Luft verschäumt. Der Schaum kann gegebenenfalls über Schläuche transportiert und mittels Düsen auf die zu reinigenden Flächen aufgetragen werden. Geeignete Apparaturen, in denen das Konzentrat im Venturi-Prinzip von einem Wasserstrom angesaugt wird und in einem Mischblock Luft zudosiert wird, sind von ähnlichen Reinigungsverfahren bekannt. Sie arbeiten im allgeminen bei Drucken von etwa 6 bis etwa 150 bar.

Alternativ kann das Vermischen des Konzentrats mit Wasser in einem Mischbehälter erfolgen, wonach die verdickende Lösung beispielsweise manuell auf die zu reinigenden Flächen aufgetragen werden kann, was beispielsweise mittels eines Schwammes, eines Tuchs, eines Pinsels, einer Sprühflasche oder einer Rolle erfolgen kann. Diese Auftragsweise eignet sich besonders für die kleinflächige Anwendung im Haushaltsbereich. Hier kann das mit Wasser vermischte, verdickte Reinigungsmittel beispielsweise eingesetzt werden als manuelles Spülmittel, als Fußbodenreiniger, als Allzweckreiniger, als Backofenreiniger und für ähnliche Zwecke. Des weiteren besteht die Möglichkeit, das erfindungsgemäße Mittel, mittels Nieder- beziehungsweise Hochdruckgeräten, die dem Stande der Technik entsprechen, auf die Oberflächen aufzubringen. Bei diesen Geräten ist eine Zufuhr von Luft nicht gegeben.

### Beispiele

Tabelle 1 enthält eine Auswahl erfindungsgemäßer Reinigungsmittelkonzentrate. Tabelle 2 zeigt die Viskositäten der Mittel in ihrer ursprünglichen Zusammensetzung und nach Verdünnung mit Wasser um einen Faktor 5, einen Faktor 10 und einen Faktor 20, das heißt als 20%ige, 10%ige und 5%ige wäßrige Zubereitungen. Dabei erfolgten die Viskositätsmessungen bei einer Probentemperatur von 20°C mit einem Brookfield-Digitalviskosimeter, Modell LVTDV-II unter Verwendung der Spindel Nr. 1 (LV-Serie Codierzahl 61) mit einer Spindeldrehung von 12 Umdrehungen/Minute, wobei der Wert nach 10 Sekunden abgelesen wurde.

Das rheopexe Verhalten der aufgeschäumten Reinigungslösung wurde unter praxisnahen Bedingungen getestet, indem eine senkrechte Wand aus weißen Fliesen auf einer Teilfläche von 12 x 12 cm mit einer Verschmutzung aus Rindertalg (Schmelzpunkt 60°C) und Ruß versehen wurde und anschließend mit dem erfindungsgemäßen Mittel R1 und den Vergleichsmitteln S1 (handelsüblicher Schaumreiniger) und G1 (handelsüblicher Gelreiniger) gereinigt wurde. Durch den Rußanteil läßt sich die ablaufende Schmutzfront gut beobachten. Für alle drei Reiniger wurde das entsprechende Konzentrat im Verhältnis 1 : 33 mit Wasser von 16°dH bei einer Wassertemperatur von 18°C verdünnt und dann unter einem Druck von 6 bar mit einer handelsüblichen Schaumanlage auf die verschmutzte Wand aufgetragen. Das Verhältnis von Reinigungslösung zu Luft lag bei 1 : 500. Pro m² Wand wurde im Mittel 0,25 Liter Reinigungslösung aufgebracht. Der Abstand der Schaumdüse zur Wand betrug 2 Meter. In Tabelle 3 sind die Ablaufzeiten für einen Meter angegeben. Nach dem Abspülen der Reiniger mit etwa 2 Liter kaltem Wasser pro m² wurde die Reinigungsleistung bewertet, indem die Fläche, die mit der Verschmutzung versehen worden war, ausgemessen wurde. Die Auswertung erfolgte durch Bestimmung des Weißgrades über Lichtremissionsmessungen nach dem Abtrocknen. Die Ergebnisse, die in Tabelle 3 aufgeführt sind, bestätigen die überragende Reinigungsleistung des erfindungsgemäßen Verfahrens. Als Vergleich dienten ein handelsübliches Schaumreinigerkonzentrat (S1) und ein handelsübliches Gelreinigerkonzentrat (G1) bei ansonsten gleicher Anwendung (G1 ohne Luft).

**Tabelle 1**

| (Zusammensetzung in Gew.-%) | | | | | | | | | | | | |
|---|---|---|---|---|---|---|---|---|---|---|---|---|
| Einsatzstoff | **B 1** | **B 2** | **B 3** | **B 4** | **B 5** | **B 6** | **B 7** | **B 8** | **B 9** | **B 10** | **B 11** | **R1** |
| Glucopon® 225 DK | 2,0 | 1,0 | 0,5 | - | 1,0 | 1,0 | 1,0 | 1,0 | 3,0 | 5,0 | 1,0 | 1,0 |
| Glucopon® 600 EC | - | - | - | - | - | - | - | - | - | - | 2,0 | 3,0 |
| AG 6202 | - | - | - | 1,0 | - | - | - | - | - | - | - | - |
| Esterquat | 6,0 | 6,0 | 6,0 | 6,0 | 6,0 | 6,0 | 6,0 | 5,0 | 6,0 | 5,0 | 3,0 | 6,0 |
| Ethanol | 10,0 | 10,0 | 10,0 | 10,0 | 12,0 | 15,0 | 10,0 | 10,0 | 10,0 | 10,0 | 10,0 | 10,0 |
| NaOH 50% | 30,0 | 30,0 | 30,0 | 30,0 | 30,0 | 30,0 | 20,0 | 30,0 | 30,0 | 30,0 | 30,0 | 30,0 |
| Texapon® N70 | 0,6 | 0,6 | 0,6 | 0,6 | 0,6 | 0,6 | 0,6 | - | - | - | - | 0,6 |
| NaTS 40% | - | - | - | - | - | - | - | 1,0 | - | - | - | - |
| Trilon® A | - | - | - | - | - | - | - | - | - | - | - | 10,0 |
| Na-Gluconat | - | - | - | - | - | - | - | - | - | - | 1,5 | - |
| Na-Alkansulfonat | - | - | - | - | - | - | - | - | - | - | 1,0 | - |
| Wasser | 51,4 | 52,4 | 52,9 | 52,4 | 50,4 | 47,4 | 62,4 | 53,0 | 51,0 | 50,0 | 51,5 | 39,4 |
| Glucopon® 225 DK: Fettalkohol C₈-C₁₀-polyglucosid (70 %) (Firma Henkel) | | | | | | | | | | | | |
| Glucopon® 600 EC: Fettalkohol C₈-C₁₄-polyglucosid (Firma Henkel) | | | | | | | | | | | | |
| AG 6202: 2-Ethylhexylglucosid (65%) (Firma Akzo) | | | | | | | | | | | | |
| Esterquat: N-Methyl-N,N,N-tris(hydroxyethyl)ammoniummethosulfat mit Rapsölsäure verestert (30 % Mono-, 60 % Di- und 10 % Triester) | | | | | | | | | | | | |
| Texapon® N 70 Natriumlaurylsulfat (70 %) (Firma Henkel) | | | | | | | | | | | | |
| NaTS: Natriumtoluolsulfonat | | | | | | | | | | | | |
| Trilon® A Nitrilotriessigsäure (40 %) (Firma BASF) | | | | | | | | | | | | |

**Tabelle 2**

| dynamische Viskosität nach Brookfield in mPas | | | | | | | | | | | | |
|---|---|---|---|---|---|---|---|---|---|---|---|---|
| | **B 1** | **B 2** | **B 3** | **B 4** | **B 5** | **B 6** | **B 7** | **B 8** | **B 9** | **B 10** | **B 11** | **R1** |
| Konzentrat | 12 | 10 | 8 | 7 | 15 | 6,7 | 7,5 | 9 | 15,2 | 5,5 | 9,0 | 11 |
| 20%ig in Wasser | 350 | 78 | 85 | 28 | 63 | 75 | 150 | 11 | 9,5 | 13,5 | 9,5 | 10 |
| 10%ig in Wasser | 127 | 35 | 42 | 77 | 31 | 32 | 70 | 54 | 23 | 62 | 37,6 | 25 |
| 5%ig in Wasser | 42 | 5 | 6 | 25 | 7 | 5 | 5 | 29 | 17 | 15 | 17,5 | 42 |

**Tabelle 3**

| Reinigungsleistung | | | | |
|---|---|---|---|---|
| Produkt | Konzentration % | Ablaufzeit min | Remission* % | Bemerkung |
| S1 | 3 | 3,4 | 60 | Schaum reißt auf |
| | 4 | 3,8 | 62 | Schaum reißt auf |
| | 5 | 4,0 | 60 | Schaum reiß auf |
| R1 | 3 | 9,2 | 97 | vollst. Oberflächenbenetzung |
| | 4 | 14,3 | 98 | vollst. Oberflächenbenetzung |
| | 5 | 15,0 | 99 | vollst. Oberflächenbenetzung |
| G1 | 3 | * *) | 31 | Gel trocknet auf |
| | 4 | * *) | 33 | Gel trocknet auf |
| | 5 | * *) | 30 | Gel trocknet auf |

| | | | | |
|---|---|---|---|---|
| *)Mittelwerte aus 7 Messungen mit dem Minolta Chroma-Meter CR 200; normiert auf die weiße unbehandelte Fliese als Standard mit 100 %. | | | | |
| **Nach 15 Minuten an der Wand angetrocknet. | | | | |

## Patentansprüche

1. Verfahren zur Reinigung harter Oberflächen, bei dem auf diese Oberflächen eine wäßrige alkalische Reinigungslösung aufgebracht und nach ausreichender Einwirkungszeit wieder mit Wasser abgespült wird, wobei die alkalische Reinigungslösung rheopexes Viskositätsverhalten aufweist und folgende Bestandteile enthält:
a) mindestens eine quartäre Ammoniumverbindung der allgemeinen Formel I in der die einzelnen Teile folgende Bedeutung haben:
R¹ = Alkyl-, Alkenyl- oder Arylgruppe mit 1 bis 6 C-Atomen
R², R³, R⁴ = Alkylengruppe mit jeweils 2 bis 4 C-Atomen
R⁵, R⁶, R⁷ = Wasserstoff oder aliphatische oder aromatische Acylgruppe mit 6 bis 20 C-Atomen, wobei höchstens 2 der Reste R⁵ bis R⁷ Wasserstoff sein können,
Y⁽⁻⁾ = anorganisches oder organisches Anion
b) mindestens eine wasserlösliche alkalische Substanz aus der Gruppe Alkalihydroxide und Alkanolamine,
c) mindestens ein Alkylpolyglykosid der allgemeinen Formel II
R⁸(-O-R⁹)_{y}(-O-Z)ₓ (II)
mit folgender Bedeutung der einzelnen Teile:
R8 = Alkyl-, Alkenyl-, Hydroxyalkyl- oder Arylgruppe mit 6 bis 30 C-Atomen
R⁹ = Alkylengruppe mit 2 bis 4 C-Atomen
-O-Z = von einem reduzierenden Zucker mit 5 bis 6 C-Atomen abgeleiteter Glykosylrest
x = Wert zwischen 1 und 10
y = Wert zwischen 0 und 12
d) mindestens einen Lösungsvermittler aus der Gruppe wasserlösliche Alkohole und Glykolether.

2. Verfahren nach Anspruch 1, bei dem die Reinigungslösung auf die harte Oberfläche als Schaum aufgesprüht wird, wobei vorzugsweise soviel Luft eingemischt wird, daß das Volumenverhältnis Lösung zu Luft im Bereich von 1 : 5 bis 1 : 10 und insbesondere im Bereich 1 : 7 bis 1 : 9 liegt.

3. Verfahren nach einem der Ansprüche 1 oder 2, bei dem die Reinigungslösung aus einem Konzentrat durch Verdünnen mit Wasser im Gewichtsverhältnis 1 : 200 bis 1 : 5, vorzugsweise 1 : 50 bis 1 : 5 hergestellt wird.

4. Reinigungsmittelkonzentrat zur Verwendung im Verfahren nach Anspruch 3, enthaltend
a) 0,5 bis 10 Gew.-% mindestens einer quartären Ammoniumverbindung der allgemeinen Formel I,
b) 5 bis 40 Gew.-% mindestens einer wasserlöslichen alkalischen Substanz aus der Gruppe Alkalihydroxide und Alkanolamine,
c) 0,1 bis 10 Gew.-% mindestens eines Alkylpolyglykosids der allgemeinen Formel II und
d) 5 bis 20 Gew.-% mindestens eines Lösungsvermittlers aus der Gruppe wasserlösliche Alkohole und Glykolether.

5. Reinigungsmittelkonzentrat nach Anspruch 4, enthaltend
a) 1 bis 5 Gew.-% mindestens einer quartären Ammoniumverbindung der allgemeinen Formel I,
b) 10 bis 20 Gew.-% mindestens einer wasserlöslichen alkalischen Substanz aus der Gruppe Alkalihydroxide und Alkanolamine,
c) 1 bis 5 Gew.-% mindestens eines Alkylpolyglykosids der allgemeinen Formel II und
d) 5 bis 15 Gew.-% mindestens eines Lösungsvermittlers aus der Gruppe wasserlösliche Alkohole und Glykolether.

6. Reinigungsmittelkonzentrat nach einem der Ansprüche 4 oder 5, **dadurch gekennzeichnet, daß** in Komponente a) die quartäre Ammoniumverbindung der allgemeinen Formel I nur Acylreste mit 16 bis 20 C-Atomen aufweist.

7. Reinigungsmittelkonzentrat nach einem der Ansprüche 4 bis 6, **dadurch gekennzeichnet, daß** es als Komponente c) ein Alkylpolyglukosid der allgemeinen Formel (II) enthält, in der R⁸ für eine Alkyl- oder Alkenylgruppe mit 8 bis 16 C-Atomen steht, Z einen Glucosylrest bedeutet, y den Wert O hat und x im Bereich von 1 bis 5 liegt.

8. Reinigungsmittelkonzentrat nach einem der Ansrüche 4 bis 7, **dadurch gekennzeichnet, daß** der organische Lösungsvermittler d) ausgewählt ist aus der Gruppe Ethanol, n- oder i-Propanol, Butanolen, Glykol, Propandiol, Butandiol, Glycerin, Diglykol, Propyldiglykol, Butyldiglykol, Ethylenglykolmonomethylether, Ethylglykolmonoethylether, Ethylenglykolmonopropylether, Ethylenglykolmono-n-butylether, Diethylenglykolmonomethylether, Diethylenglykolmonoethylether, Propylenglykolmonomethylether, Propylenglykolmonoethylether oder Propylenglykolmonopropylether, Dipropylenglykolmonomethylether, Dipropylenglylmonoethylether, Methoxytriglykol, Ethoxytriglykol, Butoxytriglykol, 1-Butoxyethoxy-2-propanol, 3-Methyl-3-methoxybutanol, Propylenglykolmono-t-butylether sowie Mischungen dieser Verbindungen.

9. Reinigungsmittelkonzentrat nach einem der Ansrüche 4 bis 8, **dadurch gekennzeichnet, daß** das Verhältnis der Komponenten a) zu b) zu c) zu d) im Bereich 5 : (3 bis 6) : 1 bis 5) : (1 bis 10) liegt.

10. Reinigungsmittelkonzentrat nach einem der Ansprüche 4 bis 9, **dadurch gekennzeichnet, daß** es als zusätzliche Komponente eine nichttensidische Substanz aus der Gruppe organische Sulfonate, organische Sulfate, organische Phosphate und deren Mischungen enthält.

11. Reinigungsmittelkonzentrat nach einem der Ansprüche 4 bis 10, **dadurch gekennzeichnet, daß** es weitere Komponenten aus der Gruppe Chelatkomplexbildner, Buildersubstanzen, anionische Tenside, nichtionische Tenside, Konservierungsmittel, Sequestrierungsmittel, Oxidationsmittel, Farbstoffe und Parfüm enthält.

## Claims

1. A process for cleaning hard surfaces in which an aqueous alkaline cleaning solution is applied to the surfaces and, after a sufficient contact time, is rinsed off again with water, the alkaline cleaning solution showing rheopexic viscosity behaviour and containing the following constituents:
a) at least one quaternary ammonium compound corresponding to general formula I: where
R¹ is an alkyl, alkenyl or aryl group containing 1 to 6 carbon atoms,
R², R³ and R⁴ each represent an alkylene group containing 2 to 4 carbon atoms,
R⁵, R⁶ and R⁷ represent hydrogen or an aliphatic or aromatic acyl group containing 6 to 20 carbon atoms; at most two of the substituents R⁵ to R⁷ can be hydrogen,
Y⁽⁻⁾ is an inorganic or organic anion,
b) at least one water-soluble alkaline substance from the group of alkali metal hydroxides and alkanolamines,
c) at least one alkyl polyglycoside corresponding to general formula II:
R⁸(-O-R⁹)_{y}(-O-Z)ₓ (II)
where
R⁸ is an alkyl, alkenyl, hydroxyalkyl or aryl group containing 6 to 30 carbon atoms,
R⁹ is an alkylene group containing 2 to 4 carbon atoms,
-O-Z is a glycosyl group derived from a reducing sugar containing 5 to 6 carbon atoms,
x has a value of 1 to 10,
y has a value of 0 to 12,
d) at least one solubilizer from the group of water-soluble alcohols and glycolethers.

2. A process as claimed in claim 1, in which the cleaning solution is sprayed as a foam onto the hard surfaces, air preferably being incorporated by mixing in such a quantity that the ratio by volume of solution to air is in the range from 1:5 to 1:10 and more particularly in the range from 1:7 to 1:9.

3. A process as claimed in claim 1 or 2, in which the cleaning solution is prepared from a concentrate by dilution with water in a ratio by weight of 1:200 to 1:5 and preferably in a ratio by weight of 1:50 to 1:5.

4. A cleaning concentrate for use in the process claimed in claim 3 containing
a) 0.5 to 10% by weight of at least one quaternary ammonium compound corresponding to general formula I,
b) 5 to 40% by weight of at least one water-soluble alkaline substance from the group of alkali metal hydroxides and alkanolamines,
c) 0.1 to 10% by weight of at least one alkyl polyglycoside corresponding to general formula II and
d) 5 to 20% by weight of at least one solubilizer from the group of water-soluble alcohols and glycol ethers.

5. A cleaning concentrate as claimed in claim 4 containing
a) 1 to 5% by weight of at least one quaternary ammonium compound corresponding to general formula I,
b) 10 to 20% by weight of at least one water-soluble alkaline substance from the group of alkali metal hydroxides and alkanolamines,
c) 1 to 5% by weight of at least one alkyl polyglycoside corresponding to general formula II and
d) 5 to 15% by weight of at least one solubilizer from the group of water-soluble alcohols and glycol ethers.

6. A cleaning concentrate as claimed in claim 4 or 5, **characterized in that**, in component a), the quaternary ammonium compound of general formula I contains only C₁₆₋₂₀ acyl groups.

7. A cleaning concentrate as claimed in any of claims 4 to 6, **characterized in that** it contains as component c) an alkyl polyglucoside corresponding to general formula (II) in which R⁸ is a C₈₋₁₆ alkyl or alkenyl group, Z is a glucosyl group, y has a value of 0 and x has a value of 1 to 5.

8. A cleaning concentrate as claimed in any of claims 4 to 7, **characterized in that** the organic solubilizer d) is selected from the group consisting of ethanol, n- or i-propanol, butanols, glycol, propane diol, butane diol, glycerol, diglycol, propyl diglycol, butyl diglycol, ethylene glycol monomethyl ether, ethylene glycol monoethyl ether, ethylene glycol monopropyl ether, ethylene glycol mono-n-butyl ether, diethylene glycol monomethyl ether, diethylene glycol monoethyl ether, propylene glycol monomethyl ether, propylene glycol monoethyl ether or propylene glycol monopropyl ether, dipropylene glycol monomethyl ether, dipropylene glycol monoethyl ether, methoxy triglycol, ethoxy triglycol, butoxy triglycol, 1-butoxyethoxy-2-propanol, 3-methyl-3-methoxybutanol, propylene glycol mono-t-butyl ether and mixtures of these compounds.

9. A cleaning concentrate as claimed in any of claims 4 to 8, **characterized in that** the ratio of components a) to b) to c) to d) is 5:(3 to 6):1 to 5):(1 to 10).

10. A cleaning concentrate as claimed in any of claims 4 to 9, **characterized in that** it contains a non-surface-active substance from the group of organic sulfonates, organic sulfates, organic phosphates and mixtures thereof as an additional component.

11. A cleaning concentrate as claimed in any of claims 4 to 10, **characterized in that** it contains other components from the group consisting of chelating agents, builders, anionic surfactants, nonionic surfactants, preservatives, sequestering agents, oxidizing agents, dyes and perfume.

## Revendications

1. Procédé de nettoyage de surfaces dures, selon lequel on applique la solution alcaline aqueuse de nettoyage sur ces surfaces que l'on rince ensuite avec de l'eau après un temps efficace suffisant, la solution alcaline de nettoyage a un comportement visqueux rhéopexique et comprend les composés suivants
a) au moins un composé ammonium quaternaire de formule générale (I) dans laquelle les radicaux sont les suivants
R¹ = un groupe alkyle, alkényle ou aryle, ayant de 1 à 6 atomes de carbone,
R², R³, R⁴ = des groupes alkyles, ayant de 2 à 4 atomes de carbone,
R⁵, R⁶, R⁷ = un hydrogène ou un groupe acyle aliphatique ou aromatique, ayant de 6 à 20 atomes de carbone, tout au plus 2 des radicaux R⁵, R⁶, et R⁷ peuvent être l'hydrogène,
Y⁻ = un anion inorganique ou organique,
b) au moins un composé alcalin soluble dans l'eau choisi parmi les hydroxydes alcalins et les alkanolamines,
c) au moins un alkylpolyglucoside répondant à la formule générale (II)
R⁸(-O-R⁹)_{y}(-O-Z)ₓ (II)
dans laquelle les radicaux sont les suivants
R⁸ = un groupe alkyle, alkényle, aryle ou hydroxyalkyle, ayant de 6 à 30 atomes de carbone,
R⁹ = un groupe alkyle, ayant de 2 à 4 atomes de carbone,
-O-Z = un sucre réducteur, dérivé de reste glucosyle, ayant de 5 à 6 atomes de carbone,
x = compris entre 1 et 10,
y = compris entre 0 et 12,
d) au moins un co-solvant choisi parmi les alcools et les éthers de glycols solubles dans l'eau.

2. Procédé selon la revendication 1,
**caractérisé en ce que**
la solution de nettoyage est appliquée sur la surface dure sous forme de mousse, de préférence de la mousse préparée avec de l'air, de façon à ce que le rapport volume de solution par rapport au volume d'air soit compris entre 1 :5 et 1 :10 et en particulier entre 1 :7 et 1 :9.

3. Procédé selon les revendications 1 et 2,
**caractérisé en ce que**
la solution concentrée de nettoyage est diluée par l'eau dans un rapport, en poids, compris entre 1 :200 et 1 :5, de préférence entre 1 :50 et 1 :5.

4. Concentré du produit de nettoyage utilisé dans le procédé, selon la revendication 3, qui comporte :
a) au moins de 0,5 à 10 %, en poids, d'ammonium quaternaire de formule générale (I),
b) au moins de 5 à 40 %, en poids, du composant alcalin soluble dans l'eau qui appartient au groupe des hydroxydes alcalins ou des alkanolamines,
c) au moins de 0.1 à 10 %, en poids, d'alkylpolyglucosides de formule générale (II) et
d) au moins de 5 à 20 %, en poids, de co-solvant choisi parmi les alcools et les éthers de glycol solubles dans l'eau.

5. Concentré du produit de nettoyage utilisé dans le procédé selon la revendication 4, qui comprend :
a) au moins de 1 à 5 %, en poids, d'ammonium quaternaire de formule générale (I),
b) au moins de 10 à 20 %, en poids, du composé alcalin soluble dans l'eau qui appartient au groupe des hydroxydes alcalins et des alkanolamines,
c) au moins de 1 à 5 %, en poids, d'alkylpolyglucosides de formule générale (II) et
d) au moins de 5 à 15 %, en poids, de co-solvant choisi parmi les alcools et les éthers de glycols solubles dans l'eau.

6. Concentré de produit de nettoyage selon la revendication 4 ou 5,
**caractérisé en ce que**
le composant a) ammonium quaternaire de formule générale (I) ne contient que des restes acyle, ayant de 16 à 20 atomes de carbone.

7. Concentré de produit de nettoyage selon les revendications 4 à 6,
**caractérisé en ce que**
la composant c) comporte un alkylpolyglucoside de formule générale (II), dans lequel R⁸ est un groupe alkyle ou alkényle, ayant de 16 à 20 atomes de carbone, Z est un reste de glucosyle, y est égal à 0 et x est compris entre 1 et 5.

8. Concentré de produit de nettoyage selon les revendications 4 à 7,
**caractérisé en ce que**
le co-solvant organique d) est choisi parmi les molécules suivantes éthanol, n- et i-propanol, butanol, glycol, propanediol, butanediol, glycérine, diéthylèneglycol, dipropylèneglycol, dibutylèneglycol, monométhyléther de l'éthylèneglycol, monoéthyléther de l'éthylèneglycol, monopropyléther de l'éthylèneglycol, mono-n-butyléther de l'éthylèneglycol, monométhyléther du diéthylènglycol, monoéthylether du diéthylènglycol, monométhylether du propylèneglycol, monoéthyléther du propylène glycol ou monopropyléther du propylène glycol, monométhyléther du dipropylèneglycol, monoéthyléther du propylène glycol, méthoxytriglycol, éthoxytriglycol, butoxytriglycol, 1-butoxyéthoxy-2-propanol, 3-méthyl-3-méthoxybutanol, mono-t-butyléther du propylène glycol et les mélanges de ceux-ci.

9. Concentré de produit de nettoyage selon les revendications 4 à 8,
**caractérisé en ce que**
le rapport entre les composants a) :b) :c) :d) est compris dans le domaine suivant 5 :( 3 à 6) :(1 à 5) :(1 à 10).

10. Concentré de produit de nettoyage selon les revendications 4 à 9,
**caractérisé en ce qu'**
il comporte comme composant supplémentaire un composé choisi parmi les sulfonates organiques, les sulfates organiques, les phosphates organiques ou leurs mélanges.

11. Concentré de produit de nettoyage selon les revendications 4 à 10,
**caractérisé en ce qu'**
il contient d'autres composants choisis parmi les agents chélatants, les charges, les détergents anioniques, les détergents non ioniques, les conservateurs, les agents séquestrants, les oxydants, les colorants et les parfums.
